# EUROPÄISCHE PATENTSCHRIFT

(11) **EP 0 410 304 B1**
(45) Veröffentlichungstag und Bekanntmachung des Hinweises auf die Patenterteilung: **11.10.1995**
(21) Anmeldenummer: 90113846.1
(22) Anmeldetag: 19.07.1990
(51) Int. Cl.: E21F 17/00, E21D 20/02

(54) **Vorrichtung zum Einbringen von Suspension**
Device for injecting a suspension
Dispositif pour l'injection de suspension

(30) Priorität: 28.07.1989 DE 3925097
(43) Veröffentlichungstag der Anmeldung: 30.01.1991
(73) Patentinhaber: KELLER GRUNDBAU GmbH, D-63067 Offenbach (DE)
(72) Erfinder: Cartus, Manfred, D-7602 Oberkich (DE); Cartus, Werner, D-7590 Achern (DE)
(74) Vertreter: Neumann, Ernst Dieter, Dipl.-Ing.

(56) Entgegenhaltungen:
- EP-A- 0 218 987
- DE-A- 3 639 891
- US-A- 2 233 872
- US-A- 3 665 717

## Beschreibung

Die Erfindung betrifft eine Vorrichtung der im Oberbegriff des Hauptanspruchs genannten Art für ein verfahren zum Herstellen von Bohrungen und/oder zum Einbringen von Suspension, insbesondere Zementsuspension unter Druck in ein Bohrloch, wobei das Bohrloch in konventioneller Weise durch Bohren erstellt sein kann und ggfs. Suspension anschließend eingebracht wird oder wobei das Bohrloch im Soilcrete Verfahren oder einem ähnlichen Verfahren unter gleichzeitigem Einbringen der Suspension beim Bohrvorgang hergestellt sein kann.

Es sind Anwendungsfälle bekannt, bei denen Bohrlöcher in horizontaler Lage oder im Vortrieb schräg nach oben ausgeführt werden. Beispielsweise ist dies bei einer Abdichtung und Absicherung von Tunnelfirsten der Fall, bei denen Gruppen von Bohrungen im Firstbereich unter Neigung in Tunnellängsrichtung und einander überlappend ausgeführt werden. Hierbei fließt unter dem Einfluß der Schwerkraft Material aus dem Bohrloch ab, so daß die beabsichtigten Abdichtungen und Verstärkungen mängelhaft sind. Der Abfluß kann durch das Anstehen von gespanntem Wasser bzw. bei Arbeiten unter dem Grundwasserspiegel durch das andrängende Grundwasser verstärkt werden.

Auch mit Neigung nach unten in den Boden vorgetriebene Bohrungen, die ggfs. in konventioneller Weise oder im Soilcrete-Verfahren mit Suspension verfüllt werden, zeigen ein unerwünschtes Abfließen von Material, wenn der Ansatpunkt unterhalb des Grundwasserspiegels liegt oder das Grundwasser im Bohrloch gespannt ist. In einem mit Suspension verfüllten oder angereicherten Raum können beim Abbinden der Suspension Mängel entstehen, wenn Suspension örtlich unter dem Einfluß der Schwerkraft oder des anstehenden Wassers abfließen kann und/oder Gas oder Wasser aus der Suspension oder dem Boden austritt und sich sammelnd die Suspension verdrängt, ohne daß ein einwandfreies Nachfließen von Suspension in der Phase des Abbindens sichergestellt ist. Die angestrebte Verfestigung des Bodens, bzw. die Erstellung einer Abdichtung ist hierbei mindestens partiell gefährdet.

Aus der EP 0 218 987 A3 ist eine Vorrichtung zum Herstellen von Bohrungen mittels eines Bohrgestänges und zum Einbringen eines Einbauteils - wie dem Ankerstab und dem Ankerrohr eines Verpreßankers - in das Bohrloch bekannt, die in einem an einer Spundwand angesetzten Einführstutzen eine Stopfbuchse aufweist, die das Bohrloch gegenüber dem Bohrgestänge bzw. gegenüber dem Einbauteil nach außen abdichtet. Weiter zum Bohrloch gelegen ist im Einführstutzen ein Schieber angeordnet, der bei einem Wechsel zwischen dem Bohrgestänge und dem Einbauteil manuell geschlossen werden muß, bevor das Bohrgestänge aus der Stopfbuchse gezogen wird, da andernfalls drückendes Wasser ein Ausspülen und Zusammenbrechen des Bohrlochs verursachen könnte. Fehlbedienungen sind hierbei möglich.

Aus der US 3 665 717 ist eine gattungsgemäße, ähnliche Vorrichtung bekannt, die in gleicher Weise zum Herstellen einer Bohrung mittels eines Bohrgestänges und zum Einbringen eines Einbauteils in das Bohrloch dient. Ein an eine Spundwand angesetzter Einführstutzen weist ebenfalls eine Stopfbuchse auf, die das Bohrloch gegenüber dem Bohrgestänge bzw. gegenüber dem Einbauteil nach außen abdichtet, sowie einen weiter in Richtung zum Bohrloch im Einführstutzen gelegenen manuell zu betätigenden Schieber. Zur äußeren Druckaufgabe gegen anstehendes Wasser ist ein Druckmittelanschluß am Einführstutzen angeordnet. Gerade aus diesem Grund ist auch hier ein Schließen des Schiebers beim Wechsel zwischen Bohrgestänge und Einbauteil erforderlich, das erfolgen muß, bevor das Bohrgestänge aus der Stopfbuchse austritt. Dies bedingt eine Unterbrechung im Arbeitsablauf und schließt die Möglichkeit von Fehlbedienungen ein.

Der Erfindung liegt die Aufgabe zugrunde, eine verbesserte Vorrichtung zum Herstellen eines Bohrlochs unter Druckaufgabe zum Bohrloch und/oder zum Einbringen von Bindemittelsuspension in das Bohrloch unter erhöhtem Druck bereitzustellen.

Die Lösung ist gekennzeichnet durch ein mit dem Anschlußstutzen verbindbares Quetsch- oder Membranventil mit einem starren Stutzenteil mit äußerer Druckzuführung und einem innenliegenden druckbeaufschlagbaren Dichtschlauch aus elastischem Material, sowie einen Einführtrichter am Quetsch- oder Membranventil für den über den Einführtrichter in das Quetsch- oder Membranventil einführbaren Einführstutzen.

Hiermit ist es möglich ein Verfahren durchzuführen, mit dem Bohrungen und/oder Injektionen auch bei ungünstien Bedingungen ordnungsgemäß hergestellt und die Qualität von durch Injektionen verfestigten Bodenbereichen oder hergestellten Bodensäulen oder von Ortbetonpfählen unabhängig von der gewählten Lage, d.h. insbesondere auch bei nach den gerichteten Bohrungen und solchen unterhalb des Grundwasserspiegels verbessert werden kann und die Gefahr von Fehlstellen oder eines völligen Mißerfolges deutlich reduziert wird.

Ein solches Verfahren ist dadurch gekennzeichnet, daß die Öffnung des Bohrlochs gegenüber einem Bohr- bzw. Injiziergestänge abgedichtet wird und rücklaufendes Material druck- oder mengenregelbar kontrolliert aus einer mit dem Bohrloch verbundenen Rücklaufleitung abgelassen wird. Der Begriff Material steht hierbei für Bohrspülung, Suspension zur Bodenverfestigung und Bodenabdichtung, sowie Bodenmaterial in allen vorkommenden Mischungsverhältnissen. Bei mengenkontrollierter Zuführung der Bohrspülung oder Suspension durch das Bohr- oder Injiziergestänge kann das kontrollierte Ablassen ebenfalls in einer mengenmäßigen Kontrolle bestehen. Bevorzugt wird jedoch die Suspension beim Bohren und/oder Injizieren im Bohrloch unter einem regelbaren Druck gehalten, der auf einen gewünschten Wert einstellbar ist.

Bevorzugt werden während oder nach dem Aushärten der Suspension sich am höchsten Punkt des Bohrlochs bildende Gas- oder Wassersäcke durch Suspension unter Druck aufgefüllt, wobei gegebenenfalls das Wasser aus Wassersäcken vorher abgezogen wird. Die Gefahr der Bildung derartiger Gas- oder Wassersäcke ist insbesondere bei mit Neigung nach oben niedergebrachten Bohrungen gegeben, andererseits aber auch in nach unten geneigten Bohrungen mit geringer Steigung oder wenig durchlässiger Boden-Suspensions-Mischung nicht auszuschließen.

Weiterhin wird gegebenenfalls beim Aushärten der Suspension diese unter einem kontrolliert eingestellten Vordruck gehalten, der gegebenenfalls nach Druckabfall durch Nachinjizieren wieder eingestellt wird. Das Prinzip des Nachinjizierens ist an sich bekannt, bei einem im Bohrloch aufrecht erhaltenen Vordruck ist jedoch die Tendenz zum Wegfließen von Suspension besonders groß, so daß sich eine besondere Notwendigkeit für die Kontrolle des Druckes und die Möglichkeit des Nachinjizierens beim vorliegenden Verfahren ergibt.

Charakteristisch für die erfindungsgemäße Vorrichtung ist die dauerhafte Verbindung des Anschlußstutzens und des Quetsch- und Membranventils mit dem Bohrloch einerseits und die Verbindung eines über einen Einführtrichter darin dichtend einführbaren Einführstutzens mit einem Bohr- und Injiziergestänge andererseits. Hierdurch ist die Möglichkeit gegeben, eine Mehrzahl von Bohrlöchern für die Durchführung des Verfahrens vorzubereiten und mit einer einzigen Bohr- und Injizieranordnung dann das Bohr- und Injizierverfahren durchzuführen oder bei bereits erstellten Bohrlöchern das Injizierverfahren vorzubereiten.

Die dichtende Verbindung des Anschlußstutzens mit der Öffnung des Bohrlochs ist in bevorzugter Weise dadurch herzustellen, daß eine den Bodenbereich am Bohrloch abschließende Platte mit einer Bohröffnung, sei es aus Zement oder Beton, sei es aus Stahl, mit einer Bohröffnung versehen ist, in die der Anschlußstutzen eingesetzt wird und dort je nach Material einbetoniert, eingeklebt oder eingeschweißt wird. Das mit dem Anschlußstutzen verbundene Quetsch- oder Membranventil ist bevorzugt trennbar von diesem ausgeführt, so daß es nach Abschluß des Verfahrens gleich demontiert werden kann, während der Stutzen gegebenenfalls am Bohrloch verbleibt. Quetsch- oder Membranventile der genannten Art sind als solche bekannte Bauteile, bei denen der elastische Schlauch nach Einführen des mit der Bohr- und Injizieranordnung verbundenen Einführstutzens mit hohem Druck bis zu mehreren bar beaufschlagt werden kann, so daß eine sichere Abdichtung erfolgt, die während des Injizierens und Aushärtens den erforderlichen Druck im Bohrloch halten kann.

Im Anschlußstutzen ist in bevorzugter Ausführung ein verschließbarer Schieber vorgesehen, der zu schließen ist, bevor das Quetsch- und Membranventil nach dem Herausziehen des Bohr- und Injiziergestänges demontiert wird. Das nach dem Demontieren offene Stutzenende kann in weiterer Ausgestaltung für die Anbringung eines Verschlußdeckels vorgesehen sein.

In einem derartigen Deckel kann eine Einführöffnung mit geeigneten Dichtungsmitteln zum Einstecken eines Abzugs- und Injektionsrohres vorgesehen sein, über welches Gas- oder Wassersäcke am hinteren Ende, d.h. insbesondere am höchsten Punkt einer Säule abzuziehen sind und gezielt mit Suspension aufzufüllen sind, die über eine direkte Einführung vom Bohrloch nicht möglich wäre. Das Rohr kann hierbei in bekannter Weise zunächst mit einem Endstopfen verschlossen sein, der durch Druck freigesprengt wird.

Das oben bezeichnete Druckhalteventil kann in günstiger Ausgestaltung am mit der Bohr- und Injiziervorrichtung verbundenen Einführstutzen angeordnet sein. Dies hat den Vorteil, daß die Druckhalteeinheit nur in einfacher Ausfertigung vorgesehen sein muß und daß nacheinander erstellte Bodensäulen unter den gleichen Druckbedingungen erstellt werden. Ungeachtet dessen ist es jedoch auch möglich, das Druckhalteventil am fest mit dem Bohrloch verbundenen Anschlußstutzen vorzusehen. Teile, die in jedem Fall vorzugsweise an diesem Anschlußstutzen ausgeführt werden, sind ein Anschluß mit einem Nachverpreßventil und ein Anschluß mit einer Druckmeßstelle. Der Druck an dieser Druckmeßstelle kann für eine Sicherheitsschaltung der Suspensionsförderpumpe der Bohr- und Injizieranordnung verwendet werden.

Auch nach Abbau des Quetsch- oder Membranventils ist hier mittels entsprechender Anschlüsse das Konstanthalten des Druckes im Bohrloch bis zur Aushärtung möglich. Die Nachverpreßanschlüsse können über eine Ringleitung verbunden sein und auf diese Weise gleichbleibende Qualität aller Bodensäulen garantieren.

Als Druckhalteanordnung kann anstelle eines mechanischen, insbesondere federbelasteten Druckhalteventils auch ein mit einem Druckluftkessel verbundener Rücklauf vorgesehen sein. Dieser Druckluftkessel ist dann seinerseits mit einer Druckregelvorrichtung und gegebenenfalls mit einem eingenen Druckerzeuger verbunden.

Am Einführstutzen sind geeignete Führungs- und Abdichtmittel für das Bohr- und Injiziergestänge vorzusehen, da während des Bohr- und Injiziervorganges ein geschlossenes System vom Anschlußstutzen über das Quetsch- und Membranventil bis zum Einführstutzen dargestellt werden muß.

Die erfindungsgemäße Vorrichtung kann durch Öffnen des mechanischen oder pneumatisch einstellbaren Druckhalteventils auch für ein übliches Bohr- und Injizierverfahren mit freiem Abfluß der Überschuß- oder Rücklaufmenge verwendet werden.

Eine Ausführung einer erfindungsgemäßen Vorrichtung ist in den Zeichnungen dargestellt.
- Fig. 1: zeigt eine vollständige Vorrichtung in Betriebsstellung vor Schließen des Quetsch- und Membranventils.
- Fig. 2a: zeigt einen Anschlußstutzen mit Deckelverschluß in einer ersten Ausführung.
- Fig. 2b: zeigt einen Anschlußstutzen mit einem Deckelverschluß und einem Schieber.
- Fig. 3: zeigt einen Anschlußstutzen mit angesetztem Quetsch- und Membranventil und Einführtrichter.
- Fig. 4: zeigt ein Bohr- und Injiziergestänge mit Einführstutzen und Druckhalteventil.

In Figur 1 ist eine den Boden 28 versiegelnde Abdichtplatte 7 dargestellt, in die ein Anschlußstutzen 8 abdichtend eingesetzt ist, beispielsweise einzementiert ist. An den Stutzen 8, der einen Nachverpreßanschluß 9 mit Ventil aufweist, ist über einen Schnellverschluß 10 ein Stutzenansatz 29 mit einem Druckmeßanschluß 12 mit einem Ventil angesetzt, das zu einer Druckmeßstelle führt. An den Stutzenansatz 29 ist ein Quetsch- oder Membranventil 13 mit einem innenliegenden Dichtschlauch 14 und einer Druckluftzuführung 15 angeflanscht. Der Schlauch ist in entspannter Position. Hieran wiederum schließt sich ein Einführtrichter 16 an, der dem erleichterten Einführen eines Einführstutzens 17 dient, der zur Vermeidung von Beschädigungen des Verschlußschlauches mit einem Kantenschutz 18 versehen ist. Der Einführstutzen 17 ist mittels einer Befestigungskonsole 25 am Bohrmast 6 befestigt, der in einer Gestängeführung 4 ein Bohrgestänge 3 hält, an dessen vorderem Ende ein Düsenkopf 2 und davor eine Bohrkrone 1 mit Spülungsaustritt zu erkennen ist. Unmittelbar hinter der Gestängeführung 4 ist eine sogenannte Brechvorrichtung 5 mit Klemmbacken vorgesehen, die dem Verbinden einzelner Gestängeabschnitte dient. Das Bohrgestänge 3 ist über eine Dichtungsanordnung 20 in den bodenseitig verschlossenen Einführtrichter dichtend eingeführt. An Anschluß 21 ist als Sperrflüssigkeitseinlauf vorgesehen. Am Einführstutzen 17 ist eine weiterer Nachfüll- bzw. Nachverpreßanschluß 19 mit Ventil vorgesehen, der als Alternative zu dem erstgenannten Nachfüll- und Nachverpreßanschluß 9 am Anschlußstutzen 8 angesehen werden kann. Darüberhinaus ist am Einfüllstutzen ein Rücklaufstutzen 24 vorgesehen, der über ein Tellerventil 22 verschließbar ist, das eine regelbare Drucksteuereinheit 23 umfaßt.

In Figur 2a ist der Anschlußstutzen 8 in gleicher Ausführung wie in Figur 1 gezeigt, wobei die Anbauteile beginnend mit dem Stutzenansatz 29 demontiert sind und der Anschlußstutzen 8 mittels des Schnellverschlusses 10 mit einer Deckelplatte 11 abgeschlossen ist.

In Figur 2b ist ein Anschlußstutzen 8 in gleicher Ausführung wie in Figur 1 dargestellt, wobei im Anschluß daran mittels des Schnellverschlusses 10 eine Schiebereinheit 26 angebracht ist, wobei hinter dem Schieber mittels eines weiteren Schnellverschlusses 30 wiederum ein Verschlußdeckel 11 zu erkennen ist, der eine Einfuhröffnung 27 für ein Abzugsrohr aufweist.

In den Figuren 3 und 4 sind im wesentlichen die gleichen Teile wie in Figur 1 erkennbar, wobei jedoch der Einführstutzen noch nicht in das Membranventil eingeführt ist, dieses jedoch durch Druckaufgabe über den Druckanschluß 15 in geschlossener Stellung dargestellt ist. Im übrigen sind die gleichen Einzelteile mit gleichen Ziffern wie in den vorangegangenen Figuren bezeichnet.

## Patentansprüche

1. Vorrichtung zum Herstellen von Bohrungen und zum Einbringen von Suspension in ein Bohrloch nach einem Hochdruckinjektionsverfahren wie dem Soilcrete-Verfahren, mit einem in das Bohrloch oder dessen Einfassung dichtend einsetzbaren Anschlußstutzen (8), einem Einführstutzen (17) mit einer Führungs- und Dichtungsanordnung (24) für ein Bohr- und/ oder Injiziergestänge (3), einem axial verfahrbaren Bohrmast (6) mit einer Gestängeführung (4) für das Bohrgestänge (3) und einer einstell- oder regelbaren Druckhaltevorrichtung (22, 23),
gekennzeichnet durch
ein mit dem Anschlußstutzen (8) verbindbares Quetsch- oder Membranventil (13) mit einem starren Stutzenteil mit äußerer Druckzuführung (15) und einem innenliegenden druckbeaufschlagbaren Dichtschlauch (14) aus elastischem Material, sowie einen Einführtrichter (16) am Quetsch- oder Membranventil (13) für den über den Einführtrichter (16) in das Quetsch- oder Membranventil einführbaren Einführstutzen (17).

2. Vorrichtung nach Anspruch 1,
dadurch gekennzeichnet,
daß ein Druckhalteventil (22) als Druckhaltevorrichtung am Einführstutzen (17) angeordnet ist.

3. Vorrichtung nach Anspruch 1,
dadurch gekennzeichnet,
daß eine Rücklaufleitung (24) am Einführstutzen (17) mit einem Druckluftkessel verbunden ist.

4. Vorrichtung nach einem der Ansprüche 1 bis 3,
dadurch gekennzeichnet,
daß ein Nachverpreßanschluß (9) mit einem Ventil - insbesondere am Anschlußstutzen (8) - vorgesehen ist.

5. Vorrichtung nach einem der Ansprüche 1 bis 4,
dadurch gekennzeichnet,
daß ein Druckmeßanschluß (12) mit einem Ventil - insbesondere am Anschlußstutzen (8) - vorgesehen ist.

6. Vorrichtung nach einem der Ansprüche 1 bis 5,
dadurch gekennzeichnet,
daß eine Schieberanordnung (26) am Anschlußstutzen (8) angebracht ist.

7. Vorrichtung nach einem der Ansprüche 1 bis 6,
dadurch gekennzeichnet,
daß der Anschlußstutzen (8) mit einem Verschlußdeckel (11) verschließbar ist.

8. Vorrichtung nach Anspruch 7,
dadurch gekennzeichnet,
daß der Verschlußdeckel (11) eine Einführöffnung (27) zum Einführen eines Abzugs- und/oder Injektionsrohres aufweist.

## Claims

1. A device for producing boreholes and for introducing suspension into a borehole according to a high-pressure injection method such as the Soilcrete method, having a connecting sleeve (8) sealingly insertable into the borehole or its casing, an introducing sleeve (17) with a guiding and sealing assembly (24) for a boring and/or injection rod (3), an axially movable boring mast (6) with rod guiding means (4) for the boring rod (3) and a settable or controllable pressure holding device (22, 23),
characterised
by a squeezer or membrane valve (13) connectable to the connecting sleeve (8) and comprising a rigid sleeve part with external pressure supply means (15) and an internal pressurizable sealing hose (14) consisting of a resilient material, and by an introducing funnel (16) at the squeezer or membrane valve (13) for the introducing sleeve (17) introduceable into the squeezer or membrane valve through the introducing funnel (16).

2. A device according to claim 1,
characterised in
that a pressure holding device in the form of a pressure holding valve (22) is arranged at the introducing sleeve (17).

3. A device according to claim 1,
characterised in
that a return pipe (24) at the introducing sleeve (17) is connected to a compressed air chamber.

4. A device according to any one of claims 1 to 3,
characterised in
that a re-injection connection (9) is provided with a valve, especially at the connecting sleeve (8).

5. A device according to any one of claims 1 to 4,
characterised in
that a pressure measuring connection (12) is provided with a valve, especially at the connecting sleeve (8).

6. A device according to any one of claims 1 to 5,
characterised in
that a slide assembly (26) is attached to the connecting sleeve (8).

7. A device according to any one of claims 1 to 6,
characterised in
that the connecting sleeve (8) may be closed by a cover (11).

8. A device according to claim 7,
characterised in
that the cover (11) comprises an introducing aperture (27) for introducing an extraction and/or injection pipe.

## Revendications

1. Dispositif pour la fabrication de trous et pour l'application d'une suspension dans un trou foré, suivant un procédé d'injection à haute pression comme le procédé Soilcrete, comportant une tubulure de raccordement (8) qui peut être insérée de façon étanche dans le trou foré ou dans son rebord, une tubulure d'introduction (17) comportant un agencement de guidage et d'étanchéité (24) pour une tige (3) de forage et/ou d'injection, un poteau de forage (6) qui peut être déplacé axialement et qui comporte un guidage de tige (4) pour la tige de forage (3), et un dispositif de maintien de pression (22, 23) ajustable ou réglable, caractérisé par une soupape (13) à écrasement ou à membrane qui peut être reliée à la tubulure de raccordement (8) et qui comporte un élément de tubulure rigide avec alimentation de pression externe (15) et un tuyau étanche (14) situé à l'intérieur, pouvant être alimenté en pression et constitué en matière élastique, ainsi qu'un entonnoir d'introduction (16), sur la soupape (13) à écrasement ou à membrane, pour la tubulure d'introduction (17) qui peut être introduite par l'intermédiaire de l'entonnoir d'introduction (16) dans la soupape à écrasement ou à membrane.

2. Dispositif suivant la revendication 1, caractérisé en ce qu'une soupape de maintien de pression (22) est agencée en tant que dispositif de maintien de pression sur la tubulure d'introduction (17).

3. Dispositif suivant la revendication 1, caractérisé en ce qu'une conduite de retour (24), sur la tubulure d'introduction (17), est reliée à un récipient d'air comprimé.

4. Dispositif suivant l'une des revendications 1 à 3, caractérisé en ce qu'il est prévu, en particulier sur la tubulure de raccordement (8), un raccordement (9) d'injection ultérieure comportant une soupape.

5. Dispositif suivant l'une des revendications 1 à 4, caractérisé en ce qu'il est prévu, en particulier sur la tubulure de raccordement (8), un raccordement de mesure de pression (12) comportant une soupape.

6. Dispositif suivant l'une des revendications 1 à 5, caractérisé en ce qu'un agencement de soupape à tiroir (26) est monté sur la tubulure de raccordement (8).

7. Dispositif suivant l'une des revendications 1 à 6, caractérisé en ce que la tubulure de raccordement (8) peut être fermée par un couvercle de fermeture (11).

8. Dispositif suivant la revendication 7, caractérisé en ce que le couvercle de fermeture (11) présente une ouverture d'introduction (27) pour l'introduction d'un tube d'évacuation et/ou d'injection.
